# EUROPÄISCHE PATENTSCHRIFT

(11) **EP 0 288 798 B1**
(45) Veröffentlichungstag und Bekanntmachung des Hinweises auf die Patenterteilung: **03.02.1993**
(21) Anmeldenummer: 88105602.2
(22) Anmeldetag: 08.04.1988
(51) Int. Cl.: B30B 11/08

(54) **Rundlauf-Tablettiermaschine**
Rotary tabletting machine
Machine de fabrication de tablettes à table tournante

(30) Priorität: 27.04.1987 DE 3714031
(43) Veröffentlichungstag der Anmeldung: 02.11.1988
(73) Patentinhaber: Wilhelm Fette GmbH, D-21493 Schwarzenbek (DE)
(72) Erfinder: Hinzpeter, Jürgen, Dipl.-Ing., D-2053 Schwarzenbek (DE); Medicus, Christian, Dipl.-Ing., D-2053 Schwarzenbek (DE); Franke, Siegfried, Dipl.-Ing., D-2053 Schwarzenbek (DE)
(74) Vertreter: Graalfs, Edo, Dipl.-Ing. Patentanwälte Hauck, Graalfs, Wehnert, Döring, Siemons

(56) Entgegenhaltungen:
- EP-A- 0 059 808
- US-A- 3 891 375
- PATENT ABSTRACTS OF JAPAN, Band 12, Nr. 464 (M-771)[3311], 6. Dezember 1988; & JP-A-63 188 496 (EISAI CO. LTD) 04-08-1988

## Beschreibung

Die Erfindung betrifft eine Rundlauf-Tablettiermaschine mit einer in einem Gehäuse drehbar gelagerten und mit einer Antriebswelle verbundenen Matrizenscheibe, in der Ober- und Unterstempel geführt sind, deren Stellung beim Umlauf der Matrizenscheibe durch Kurven gesteuert wird, wobei die Matrizenscheibe mit den Oberstempeln von der Antriebswelle abzuheben ist, und ein Verfahren zum Reinigen und Umrüsten der Maschine .

Für eine wirtschaftliche Nutzung von Tablettenpressen ist es notwendig, daß die Zeiten sowohl für die Umrüstung einer Maschine zur nachfolgenden Herstellung einer anderen Tablettensorte wie auch für die Reinigung von einzelnen Maschinenteilen anläßlich einer Umstellung auf ein anderes Tablettenmaterial möglichst kurz sind im Verhältnis zu der Zeit des Betriebes der Tablettenpresse bzw. der Produktionszeit. Allgemein erschien es deshalb bisher zweckmäßig, Tabletten einer bestimmten Sorte über einen längeren Zeitraum wie beispielsweise über fünf Tage hinweg zu produzieren und danach die Maschine über mehrere Stunden hinweg unter Ausfall der Produktion zu reinigen für eine nachfolgende Verarbeitung eines anderen Tablettenmaterials oder auch eine zusätzliche Umrüstung für die nachfolgende Herstellung größerer oder kleinerer Tabletten unter anderen Press drücken.

Ein steigendes Leistungsvermögen von Tablettenpressen, das Bedürfnis nach möglichst kleiner Lagerhalterung von Pressmaterial sowie steigende Anforderungen an den Reinheitsgrad von Tabletten durch die Arzneimittelgesetzgebung führen jedoch allmählich zu ständig kleiner werdenden Chargengrößen, d.h. Zeiten, innerhalb derer Tabletten einer Sorte hergestellt werden.

Um den Zeitaufwand gering zu halten, der notwendig ist für ein Umrüsten der Maschine beispielsweise durch eine andere Stempelteilung oder nur andere Stempeldrücke und der notwendig ist für eine Reinigung von Einzelteilen anläßlich eines Wechsels des zu verpressenden Tablettenmaterials sind viele Überlegungen angestellt worden wie ein Teilaustausch der Maschine vereinfacht werden kann.

Nach der EP-A-0059808 ist es bekannt, den Rotor lösbar an einem drehbaren Teil der Maschine zu befestigen, so daß er nach einem Lösen von dem drehbaren Teil durch eine im wesentlichen horizontale Gleit- oder Schwenkbewegung aus der Maschine herauszunehmen ist. Dabei können die Oberstempel mitgenommen werden. Die beim Betrieb der Maschine auf ortsfesten Führungskurven aufliegenden Unterstempel müssen vor dem Anheben und seitlichen Herauschwenken des Rotors einzeln aus ihren Halterungen entfernt werden, da sie andernfalls herausfallen würden. Eine Verkürzung der Stillstandszeiten der Maschine bei einem Austausch eines Rotors gegen einen anderen ist aber insbesondere dann nur gering, wenn nachfolgend ein Rotor mit Stempeln einer anderen Art zum Einsatz kommen soll, die einer ihnen besonders angepaßten höhenmäßigen Führung bedürfen denn in derartigen Fällen müssen nach einem Ausbau eines Rotors mit Stempeln die Kurvenführungen für die Ober- und Unterstempel in der Maschine gegen andere Kurvenführungen ausgetauscht werden bevor ein neuer Rotor mit Stempeln zum Einsatz kommen kann.

Aufgabe der Erfindung ist es, durch eine neuartige Gestaltung der Tablettiermaschine das Verhältnis zwischen den Produktionszeiten und den Stillstandszeiten wegen einer Umrüstung und Reinigung der Maschinenteile wesentlich zu verbessern. Gemäß der Erfindung ist dafür vorgesehen, daß die Halter der Kurven durch lösbare Verbindungsmittel mit ortsfesten Maschinenteilen oder Gehäuseteilen und durch Mitnehmer mit der Matrizenscheibe derart verbunden sind, daß nach einem Lösen der Verbindungsmittel die Matrizenscheibe zusammen mit den Ober- und Unterstempeln und den Kurven von der Antriebswelle abzuheben ist. Dadurch ist der Rotor komplett mit den Stempeln und Kurven außerhalb der Presse auszurüsten und zu reinigen bzw. umzurüsten, während die Presse benutzt werden kann durch Ausnutzung eines gleichartigen oder gleichen Bausatzes, der vor der Entnahme des ersten Bausatzes bereits gereinigt und auf die neue Produktion eingerüstet wurde. Das hat mit anderen Worten zum Vorteil, daß der größte Anteil der notwendigen Reinigungs- und Aufrüstungsarbeiten neben der Produktion, d.h. während dieser durchzuführen ist, so daß die Rüstzeit und Zeit der Reinigung mit in die Fertigungszeit verlegt wird.

Durch die erfindungsgemäße Gestaltung und das erfindungsgemäße Verfahren werden die Stillstandszeiten der Pressen beim Umrüsten erheblich reduziert und die Flexibilität des Einsatzes der Pressen durch die Verwendung von Matrizenscheiben mit unterschiedlicher Teilung zusätzlich erhöht.

Als Verbindungsmittel für die rotierende Matrizenscheibe, die feststehenden Kurven, die Antriebswelle und die restlichen Teile der Maschine, d.h. insbesondere das Gehäuse, können einfache Schrauben vorgesehen werden, von denen nur wenige gelöst und wieder angezogen zu werden brauchen, um einen Austausch des gesamten Bausatzes zu bewirken. Anstelle von Schrauben können jedoch auch Klemmverbindungen oder Rastmittel bekannter Art Anwendung finden, so daß die Möglichkeit gegeben ist, den Austausch bzw. das Lösen und das Entnehmen eines Bausatzes, der im wesentlichen aus der Matrizenscheibe, den Stempeln und den Kurven besteht, vollautomatisch durchzuführen, wenn ein Anlaß gegeben ist. Ein derartiges automatisches Befestigen und Lösen der Baueinheit kann beispielsweise durch lineare Antriebe und Spannpratzen erfolgen. Dazu kann für die Entnahme und den Transport der Baueinheit ein Tragarm am Gehäuse der Tablettiermaschine angeordnet sein, welcher nach dem Lösen der Verbindungsmittel die Baueinheit erfaßt, aus der Maschine heraushebt und versetzt, um eine andere Baueinheit einzusetzen.

Weitere Merkmale der Erfindung ergeben sich aus der nachstehenden Beschreibung eines Ausführungsbeispieles, in der auf eine Zeichnung Bezug genommen ist. In der Zeichnung zeigen:
Figur 1: eine Tablettiermaschine im Vertikalschnitt;
Figur 2: eine Draufsicht auf die Tablettiermaschine mit Tragarm;

Die in der Zeichnung dargestellte Rundläufer-Tablettiermaschine besitzt eine drehbeweglich gelagerte Matrizenscheibe 6, die mit einer Vielzahl von Matrizen 11 versehen ist, welche gleichmäßig über den Umfang verteilt angeordnet sind. In diesen Matrizen erfolgt das Zusammenpressen von Tablettenmaterial zur Herstellung der Tabletten durch Unterstempel 7 und Oberstempel 8, welche verstellbar in zugehörigen Bohrungen der Matrizenscheibe gehalten sind. Die Zustellung der Unterstempel 7 erfolgt durch eine schienenartig ausgebildete Steuerkurve 9 mit Steuerschlitzen 50 und die Zustellung der Oberstempel 8 durch eine Steuerkurve 10 mit einem Schlitz 50.

Die Matrizenscheibe 6 ist in einem feststehenden Gehäuse 4 gelagert. Für ihren Antrieb ist eine Antriebswelle 1 vorgesehen, die durch Lager 2 und 3 im Gehäuse 4 drehbeweglich gehalten ist. Diese Antriebswelle 1 ist durch Mitnehmer 5 mit der Matrizenscheibe 6 verbunden, die in der Art einer Passfeder ausgebildet sind. Für das Verspannen der Matrizenscheibe 6 mit der Antriebswelle 1 ist eine Spannschraube 30 vorgesehen, die sich von oben her durch die Matrizenscheibe 6 hindurch unten in die Welle 1 erstreckt, mit der sie durch ein Gewinde 31 verbunden ist. Der Kopf der Schraube 30 stützt sich auf einer Spannhülse 87 ab, die mit der Matrizenscheibe 6 verschraubt ist.

Wenn beim Betrieb der Maschine die Matrizenscheibe 6 umläuft und mit ihr auch die Unter- und Oberstempel 7 und 8 um die Achse der Antriebswelle 1 herum, so gelangen die Stempeln an die in Figur 1 auf der rechten Seite wiedergegebene Pressstation 96, an der sie durch eine untere Druckrolle 20 und eine obere Druckrolle 21 in die Stellung versetzt sind, in der eine einzelne Tablette innerhalb der Presskammer 80 fertiggepreßt wird.

Während des Umlaufes der Matrizenscheibe und der Stempel verbleiben die Kurven 9 und 10 feststehend in ihrer Stellung.

Die Kurve 9 ist dafür durch eine Schraube 84 mit einem Kurvenhalter 14 verbunden, der mittels Schrauben 40 ortsfest, jedoch lösbar, mit dem Maschinengehäuse 4 verbunden ist. In gleicher Weise ist die Kurve 10 für die Steuerung der Oberstempel 8 mit einem Kurvenhalter 15 durch Schrauben 84 verbunden. Diese Kurvenhalter 15 ist ebenfalls mit dem feststehenden Maschinengehäuse 4 durch Schrauben 40 verbunden, die in Figur 1 nicht sichtbar sind, weil sie in der Ebene liegen, die als Schnittebene senkrecht zu der Zeichenebene steht. Dafür ist der Zylinder 42 durch Schrauben 40 lösbar mit den feststehenden Gehäuse verbunden.

Die Halterungen 14 und 15 für die mit ihnen verbundenen Steuerkurven 9 und 10 weisen Bohrungen 18 auf, in denen sich Stifte 12 befinden, die sich in Ringnuten 19 der Matrizenscheibe 6 erstrecken. Diese Anordnung erlaubt es, die Matrizenscheibe 6 zusammen mit dem Unterstempel 7 sowie dem Oberstempel 8 und den Steuerkurven 9 und 10 als eine gemeinsame Baueinheit von der Antriebswelle 1 abzuheben und sie gegen eine gleichartige Baueinheit auszutauschen. Dafür sind lediglich die Spannschraube 30 und die Halteschrauben 40 für die untere Steuerkurve 9 sowie in der Zeichnung nicht wiedergegebenen Halteschrauben 40 für die obere Steuerkurve 10 zu lösen. Wird anschließend die gesamte Baueinheit beispielsweise mit einem Tragarm 90, der mit einem gabelförmigen Ansatz 88 unter den Kragen 89 der Spannschrauben 87 faßt, angehoben, so erfolgt neben der Mitnahme der Matrizenscheibe 6 durch die als Mitnehmer wirksamen Stifte 12 auch eine Mitnahme der Kurven 9 und 10 und damit der Stempel 7 und 8.

Um eine solche Anhebung auch zu ermöglichen, wenn sich ein Oberstempel 8 entsprechend der Figur 1 unter der Oberen Druckrolle 21 befindet, wird die Welle 22 dieser Druckrolle vorzugsweise höhenverstellbar angeordnet, so daß zunächst einmal die Druckrolle 21 geringfügig angehoben wird, soweit, bis die Baueinheit geringfügig angehoben und danach seitlich ausgeschwenkt werden kann. Bei diesem Anheben ist jedoch zu vermeiden, daß die sich im Bereich der Druckstation 96 befindlichen und dort nicht durch die Kurven 9 und 10 gehaltenen Stempel aus der Matrizenscheibe herausfallen. Deshalb sind in diesem Bereich Träger 60 und 61 für die Halterung der Köpfe des Unterstempels 7 und Oberstempels 8 vorgesehen.

Der Figur 2 ist zu entnehmen, daß der für den Transport der vollständigen Baueinheit vorgesehene schwenkbare Tragarm teleskopartig ausgebildet ist, um die Baueinheit gradlinig beim Schwenken um die Achse 98 versetzen zu können. Anstelle eines solchen Tragarmes sind jedoch auch selbstverständlich andere Konstruktionen möglich, wie beispielsweise Schienen oder überhaupt Einrichtungen, die automatisch zu bedienen sind.

## Patentansprüche

1. Rundlauf-Tablettiermaschine mit einer in einem Gehäuse drehbar gelagerten und mit einer Antriebswelle (1) verbundenen Matrizenscheibe (6), in der Ober- und Unterstempel (7, 8) geführt sind, deren Stellung beim Umlauf der Matrizenscheibe (6) durch Kurven (9, 10) gesteuert wird, wobei die Matrizenscheibe mit dem Oberstempel 8) von der Antriebswelle (1) abzuheben sind, dadurch gekennzeichnet, daß die Kurven (9, 10) mit Haltern (14, 15) versehen sind, welche durch lösbare Verbindungsmittel (40) mit ortsfesten Gehäuseteilen (4) und durch Mitnehmer (12) mit der Matrizenscheibe derart verbunden sind, daß nach einem Lösen der Verbindungsmittel (40) die Matrizenscheibe (6) zusammen mit den Ober- und Unterstempeln (7, 8) und den Kurven (9, 10) von der Antriebswelle (1) abzuheben ist.

2. Tablettiermaschine nach Anspruch 1, dadurch gekennzeichnet, daß die Verbindungsmittel Schrauben (40) sind.

3. Tablettiermaschine nach Anspruch 1, dadurch gekennzeichnet, daß die Verbindungsmittel Klemmverbindungen oder Rastmittel sind.

4. Tablettiermaschine nach Anspruch 1, dadurch gekennzeichnet, daß die Verbindungsmittel automatisch zu lösen sind.

5. Tablettiermaschine nach Anspruch 1, dadurch gekennzeichnet, daß die Mitnehmer Stifte (12) sind, die in Ringnuten (19) der Matrizenscheibe (6) eingreifen.

6. Tablettiermaschine nach Anspuch 1, dadurch gekennzeichnet, daß die Kurven (9, 10) durch Schrauben (84) mit den Haltern (14, 15) verbunden sind.

7. Tablettiermaschine nach Anspruch 1, dadurch gekennzeichnet, daß die Kurvenhalter (9, 10) zwischen den Druckrollen (20, 21) Träger (60, 61) für die Stempel (7, 8) tragen.

8. Tablettiermaschine nach Anspruch 1, dadurch gekennzeichnet, daß die obere Druckrolle (21) höhenverstellbar gelagert ist.

9. Tablettiermaschine nach Anspruch 1, dadurch gekennzeichnet, daß die Matrizenscheibe (6) einen Ansatz (88) für die Aufnahme eines Tragarmes (90) trägt.

10. Verfahren zum Reinigen und Umrüsten einer Rundlauf-Tablettiermaschine mit einer angetriebenen Matrizenscheibe (6), in der Stempel (7, 8) geführt sind, sowie mit Kurven (9, 10) für die Führung der Stempel (7, 8), bei dem nach einem Produktions-Vorgang die Matrizenscheibe (6) der Tablettiermaschine als Bausatz zu entnehmen und auszutauschen ist, dadurch gekennzeichnet, daß die Matrizenscheibe (6) zusammen mit den Ober- und Unterstempeln (7, 8) und den Kurven (9, 10) als gemeinsamer Bausatz gegen einen anderen ausgetauscht wird.

## Claims

1. Rotary tabletting machine with a matrix disk (6), which is positioned rotatively in a casing and which is connected to a driving shaft (1), in which upper and lower punches (7, 8) are guided, the position of which is controlled by cams (9, 10), when the matrix disk (6) is rotating, whereby the matrix disk with the upper punch (8) can be removed from the driving shaft (1), **characterized in that** the cams (9, 10) are provided with bearings (14, 15) which are connected to stationary casing parts (4) by movable fasteners (40) and to the matrix disk by driving dogs (12) so that, after loosening of the fasteners, the matrix disk (6) with the upper and lower punches (7, 8) and the cams (9, 10) cart be removed from the driving shaft (1).

2. Tabletting machine according to claim 1, **characterized in that** the fasteners are screws (40).

3. Tabletting machine according to claim 1, **characterized in that** the fasteners are clamping joints or catch means.

4. Tabletting machine according to claim 1, **characterized in that** the fasteners can be automatically loosened.

5. Tabletting machine according to claim 1, **characterized in that** the driving dogs are pins (12) which catch into ring grooves (19) of the matrix disk (6).

6. Tabletting machine according to claim 1, **characterized in that** the cams (9, 10) are connected to the bearings (14, 15) by screws (84).

7. Tabletting machine according to claim 1, **characterized in that** the cam bearings (9, 10) bear supports (60, 61) for the punches (7, 8) between the rollers (20, 21).

8. Tabletting machine according to claim 1, **characterized in that** the upper roller (21) is positioned so as to be adjustable upwards.

9. Tabletting machine according to claim 1, **characterized in that** the matrix disk (6) bears a shoulder (88) for receiving a supporting arm (90).

10. Method for cleaning and modifying a rotary tabletting machine with a driven matrix disk (6) in which punches (7, 8) are guided as well as with cams (9, 10) for guiding the punches (7, 8) in which, after a production procedure, the matrix disk (6) of the tabletting machine can be removed and replaced as a kit, **characterized in that** the matrix disk (6) with the upper and lower punches (7, 8) and the cams (9, 10) is replaced by another as combined kit.

## Revendications

1. Machine de fabrication de tablettes à table tournante avec un disque à matrice (6), positionné en étant rotatif dans un bâti et relié à un arbre d'entraînement (1), dans lequel sont guidés des poinçons supérieurs et inférieurs (7, 8) dont la position est commandée par des cames (9, 10) lors de la rotation du disque à matrice (6), le disque à matrice avec le poincon supérieur (8) pouvant être ôté de l'arbre d'entraînement (1), **caractérisée en ce** que les cames (9, 10) sont pourvues d'appuis (14, 15) qui sont reliés à des parties stationnaires (4) du bâti par des moyens de fixation amovibles (40) et par des tocs d'entraînement (12) au disque à matrice de telle manière qu'après avoir desserré les moyens de fixation (40) le disque à matrice (6) peut être enlevé avec les poinçons supérieurs et inférieurs (7, 8) et les cames (9, 10) de l'arbre d'entraînement (1).

2. Machine de fabrication de tablettes selon la revendication 1, **caractérisée en ce** que les moyens de fixation sont des vis (40).

3. Machine de fabrication de tablettes selon la revendication 1, **caractérisée en ce** que les moyens de fixation sont des jonctions par serrage ou des organes à crans.

4. Machine de fabrication de tablettes selon la revendication 1, **caractérisée en ce** que les moyens de fixation peuvent être desserrés automatiquement.

5. Machine de fabrication de tablettes selon la revendication 1, **caractérisée en ce** que les tocs d'entraînement sont des chevilles (12) qui s'engrènent dans des rainures annulaires (19) du disque à matrice (6).

6. Machine de fabrication de tablettes selon la revendication 1, **caractérisée en ce** que les cames (9, 10) sont reliées aux appuis (14, 15) par des vis (84).

7. Machine de fabrication de tablettes selon la revendication 1, **caractérisée en ce** que les appuis à came (9, 10) portent des supports (60, 61) pour les poinçons (7, 8) entre les rouleaux presseurs (20, 21).

8. Machine de fabrication de tablettes selon la revendication 1, **caractérisée en ce** que le rouleau presseur supérieur (21) est positionné en étant réglable en hauteur.

9. Machine de fabrication de tablettes selon la revendication 1, **caractérisée en ce** que le disque à matrice (6) porte un épaulement (88) pour le logement d'un bras porteur (90).

10. Procédé pour nettoyer et transformer une machine de fabrication de tabletttes rotative avec un disque à matrice entraîné (6) dans lequel sont guidés des poinçons (7, 8) ainsi qu'avec des cames (9, 10) pour le guidage des poinçons (7, 8) dans lequel, après un processus de production, le disque à matrice (6) de la machine à tablettes peut être enlevé et échangé comme jeu de pièces, **caractérisé en ce** que le disque à matrice (6) avec les poinçons supérieurs et inférieurs (7, 8) et les cames (9, 10) est échangé contre un autre en tant que jeu de pièces combiné.
